# EUROPÄISCHE PATENTSCHRIFT

(11) **EP 3 661 761 B1**
(45) Veröffentlichungstag und Bekanntmachung des Hinweises auf die Patenterteilung: **23.03.2022**
(21) Anmeldenummer: 18739524.9
(22) Anmeldetag: 09.07.2018
(51) Int. Cl.: B42D 25/351

(54) **SICHERHEITSDOKUMENT UND VERFAHREN ZU DESSEN HERSTELLUNG**
SECURITY DOCUMENT AND METHOD FOR THE PRODUCTION THEREOF
DOCUMENT DE SÉCURITÉ ET SON PROCÉDÉ DE FABRICATION

(30) Priorität: 31.07.2017 DE 102017117271
(43) Veröffentlichungstag der Anmeldung: 10.06.2020
(73) Patentinhaber: Bundesdruckerei GmbH, 10969 Berlin (DE)
(72) Erfinder: BIELESCH, Ulrich, 56132 Frücht (DE)
(74) Vertreter: Patentanwälte Mammel und Maser PartG mbB
(86) Internationale Anmeldenummer: PCT/EP2018/068557
(87) Internationale Veröffentlichungsnummer: WO 2019/025133

(56) Entgegenhaltungen:
- DE-A1-102012 215 742
- US-A- 3 279 826
- US-A- 3 694 285

## Beschreibung

Die Erfindung betrifft ein Sicherheitsdokument mit einem Vorderseitenheft, welches zumindest eine Schicht aufweist und einem Rückseitenheft, welches zumindest eine Schicht aufweist, sowie ein Verfahren zur Herstellung eines solchen Sicherheitsdokumentes.

Aus der DE 10 2012 215 742 A1 ist ein Wert- und/oder Sicherheitsdokument mit einem Vorderseitenheft und einem Rückseitenheft bekannt. Das Vorderseitenheft weist als Außenseite eine Dünnglasfolie auf. Das Rückseitenheft ist analog ausgebildet. Dazwischen liegend ist eine Personalisierungsschicht mit einer dazwischen angeordneten opaken flexiblen Schicht als Haftvermittler vorgesehen und mit den außenliegenden Dünnglasfolien verbunden.

Die Dünnglasfolien an den jeweiligen Außenseiten des Vorderseitenhefts und Rückseitenhefts sind als Overlayfolie ausgebildet.

Aus der EP 0 972 632 A1 ist des Weiteren eine Sicherheitskarte bekannt, welche einen Verbundkörper aus einer flexiblen Glasschicht und einer Trägerschicht aufweist. Die Dicke der an einer Außenseite liegenden Glasschicht ist geringer als 350 µm.

Aus der DE 199 63 165 C1 ist des Weiteren ein Sicherheitsdokument bekannt, welches einen kartenförmigen Datenträger mit einer Anzeigeeinrichtung umfasst. Diese Anzeigeeinrichtung umfasst eine Funktionsschicht in Form einer elektronisch ansteuerbaren Anzeige auf der Basis von Flüssigkristallen, lichtemittierenden Dioden oder lichtemittierenden organischen Polymeren. Diese Funktionsschicht ist in Dünnglasschichten zu dessen Schutz eingebettet. Durch eine solche Anordnung kann die Anzeigeeinrichtung bestimmte Informationen für den Benutzer von außen sichtbar machen.

Aus der DE 10 2013 103 353 A1 ist ein Sicherheitsdokument in Form einer Datenseite für ein buchartiges Dokument bekannt. Das Vorderseitenheft ist mit dem Rückseitenheft verbunden. Zur Ausbildung der Datenseite ist zwischen dem Vorderseitenheft und dem Rückseitenheft eine Lasche eingebracht. Die Datenseite wird mittels der Lasche in einen Buchblock eingebunden, welcher zur Bildung des buchartigen Dokumentes, insbesondere Wert- und/oder Sicherheitsdokumentes, von der Buchdecke umgeben wird. Das Vorderseitenheft und/oder Rückseitenheft besteht aus zumindest einer Schicht aus Kunststoff, insbesondere Polycarbonat. Ergänzend und/oder alternativ kann das Vorderseitenheft und/oder Rückseitenheft auch eine Drucklage umfassen, wie beispielsweise eine beschriftbare Kunststoffschicht oder eine Papierschicht oder Pappe. Zwischen dem Vorderseitenheft und Rückseitenheft ist bevorzugt eine Ausgleichslage aus einer Kunststoffschicht mit einer Glasübergangstemperatur vorgesehen, die niedriger als die Glasübergangstemperatur der daran angrenzenden Schichten oder Drucklagen des Vorder- oder Rückseitenheftes ist. Dadurch kann eine verbesserte Haftverbindung zwischen den einzelnen Schichten zu einem Verbundkörper erzielt werden.

Aus der EP 1 502 765 A1 ist des Weiteren eine Datenseite für ein buchartiges Wertdokument bekannt. Dabei ist vorgesehen, dass zwischen einem Vorderseitenheft und einem Rückseitenheft eine flexible Schicht vorgesehen ist. Diese flexible Schicht kann aus einem Textil bestehen. Zur Herstellung eines Verbundkörpers aus diesen Schichten ist vorgesehen, dass die flexible Schicht in einem Bereich Durchbrechungen aufweist, so dass beim Laminieren das Vorderseitenheft und Rückseitenheft sich durch die Durchbrechungen erstrecken und miteinander verschweißt, verklebt oder laminiert werden. Die US 3,279,826 offenbart ein Sicherheitsdokument nach dem Oberbegriff des Anspruchs 1.

Der Erfindung liegt die Aufgabe zugrunde, ein Sicherheitsdokument vorzuschlagen, welches eine Manipulation erschwert. Des Weiteren liegt der Erfindung die Aufgabe zugrunde, ein Verfahren zur Herstellung eines solchen Sicherheitsdokumentes vorzuschlagen, durch welches in einfacher Weise eine erhöhte Sicherheit gegen Manipulationen ermöglicht wird.

Diese Aufgabe wird durch ein Sicherheitsdokument nach Anspruch 1 gelöst.

Diese Schicht aus der Glasfolie in dem Sicherheitsdokument weist den Vorteil auf, dass eine Manipulation beispielsweise durch spanendes Abtragen einzelner Schichten verhindert wird. Eine solche Glasfolie ist spröde, so dass sich zumindest diese Schicht des Verbundkörpers nicht spanend entfernen lässt. Vielmehr würde ein Versuch der Manipulation zum Splittern und zur Zerstörung der Glasschicht führen. Dadurch wäre die Manipulation unmittelbar erkennbar. Zudem weist eine solche Glasfolie den Vorteil auf, dass beispielsweise das Einkoppeln von Licht von außen in das Sicherheitsdokument eine einfache Kontrolle bewirken kann, ob zumindest eine Schicht aus der Glasfolie manipuliert wurde. Das von außen eingebrachte Licht in die Glasfolie kann an anderen definierten Stellen auftreten. Bei einer Manipulation wird aufgrund des Glasbruchs oder der Glasunterbrechung eine Reflektion des Lichtes erfolgen und der definierte Austritt des Lichtes ist nicht mehr sichtbar. Bei der Anordnung eines Auskoppelfensters kann dieses zu einer daran angrenzenden transparenten Schicht ausgerichtet sein, um somit bei der Betrachtung auf das Dokument ebenfalls eine Sichtprüfung zu ermöglichen.

Die Schicht aus der Glasfolie mit einem Brechungsindex, der bevorzugt größer ist als die zur Glasfolie abweichende Schicht, weist den Vorteil auf, dass das Licht ausschließlich in der Schicht aus der Glasfolie transportiert wird und somit ein besonderes Sicherheitsmerkmal geschaffen ist. Das eingekoppelte Licht tritt dabei aufgrund des Brechungsindexes wegen der Totalreflexion nicht aus der Glasschicht aus. Dieses Licht kann dann beispielsweise in einer Stirnseite des Verbundkörpers sichtbar werden, bis zu welcher sich diese Schicht aus Glasfolie zumindest teilweise erstreckt.

Des Weiteren ist bevorzugt vorgesehen, dass an der Stirnkante und/oder in das Auskoppelfenster in zumindest einer Schicht aus Glasfolie zumindest eine Struktur eingebracht ist. Diese Struktur kann vielfältig ausgebildet sein und ein Sicherheitsmerkmal bilden. Die Struktur kann in Form einer Oberflächenveränderung, wie beispielweise einer Vertiefung oder einer Aufrauhung ausgebildet sein. Ebenfalls kann diese Struktur eine Bedruckung oder eine Ätzung von Zahlen, Symbolen, Bildern oder dergleichen umfassen. Auch kann die Struktur einen Lichtaustritt verringern und/oder verhindern.

Bevorzugt ist vorgesehen, dass die Schicht aus der Glasfolie als Dünnstglasschicht ausgebildet ist. Diese weist vorzugsweise eine Dicke von weniger als 300 µm, insbesondere eine Dicke von weniger als 100 µm, auf. Somit kann diese Schicht aus der Glasfolie analoge Schichtdicken wie die weiteren Schichten für das Vorderseitenheft und/oder das Rückseitenheft des Sicherheitsdokumentes aufweisen und in analoger Weise eingesetzt werden.

Zur Erhöhung der Sicherheit gegen Manipulation kann vorgesehen sein, dass die Glasfolie Durchbrechungen aufweist. Bei der Bildung eines Verbundkörpers mit zumindest einer weiteren Schicht, welche von der Schicht aus Glasfolie abweicht, kann diese weitere Schicht zumindest teilweise in die Durchbrechungen fließen, wodurch eine verbesserte Verankerung der zumindest zwei Schichten zueinander gebildet wird.

Des Weiteren kann die Schicht aus Glasfolie ein- oder beidseitig eine Beschichtung aufweisen. Diese Beschichtung kann dielektrisch oder metallisch ausgebildet sein. Diese Beschichtung kann beispielsweise durch Bedampfen aufgebracht werden. Des Weiteren kann diese Beschichtung sich teilweise oder vollständig über die Oberfläche der Glasfolie erstrecken. Dies ermöglicht, dass durch die teilweise oder vollständige Beschichtung selbst ein Sicherheitselement eingebracht werden kann. Zudem kann eine solche Beschichtung durch eine Belichtung, insbesondere mittels eines Laserstrahls weiter spezifiziert und/oder personalisiert werden.

Bevorzugt kann des Weiteren vorgesehen sein, dass die Schicht aus der Glasfolie zumindest teilweise eine Aufrauhung aufweist. Diese Aufrauhung kann auf einer Oberseite der Glasschicht vorgesehen sein und eine bestimmte Größe, Kontur oder Verlauf aufweisen. Durch diese Aufrauhung kann die Totalreflexion aufgehoben werden, so dass durch diese Aufrauhung das Auskoppelfenster geschaffen werden kann. Bevorzugt ist eine äußere Schicht transparent oder zumindest durchscheinend ausgebildet, um eine Helligkeitsänderung von außen erfassen zu können.

Bevorzugt ist vorgesehen, dass in der Schicht aus Glasfolie und/oder in der Beschichtung auf der Schicht aus Glasfolie zumindest ein mit einer Belichtung eingebrachtes Sicherheitselement vorgesehen ist. Beispielsweise kann eine Bestrahlung oder Belichtung mittels eines Lasers oder einer sonstigen Strahlungsquelle erfolgen, um eine Beschriftung, Personalisierung oder weitere Merkmale zur Bildung des Sicherheitselementes einzubringen. Des Weiteren können diffraktive Strukturen in der Glasschicht erzeugt werden, die leicht zu verifizieren, aber nicht durch Oberflächen verändernde Verfahren bei einem Manipulationsversuch zu kopieren sind.

Des Weiteren ist bevorzugt vorgesehen, dass in die Schicht aus Glasfolie und/oder in die Beschichtung auf der Schicht aus Glasfolie sowie in die zumindest eine weitere, mit der Glasfolie verbundene Schicht zumindest ein Sicherheitsmerkmal eingebracht wird, wobei Teile des Sicherheitsmerkmals in die Schicht aus der Glasfolie und/oder die Beschichtung auf der Schicht aus Glasfolie sowie Teile desselben Sicherheitsmerkmals zumindest in die eine weitere Schicht, die mit der Schicht aus der Glasfolie verbunden ist, eingebracht ist. Dadurch kann des Weiteren ein Manipulationsversuch durch Ablösen einzelner Schichten in einfacher Weise erfasst werden, da die Teile der Sicherheitsmerkmale, die in die Schicht aus der Glasfolie und in die eine weitere damit verbundene Schicht eingebracht werden, in der Ansicht auf das Sicherheitsdokument ein einheitliches Sicherheitselement ergeben und bei einer Manipulation Absätze, Unterbrechungen oder dergleichen erkenntlich wären.

Vorteilhafterweise kann vorgesehen sein, dass die Schicht in dem Vorderseitenheft und/oder in dem Rückseitenheft und/oder in einer zwischen dem Vorderseitenheft und dem Rückseitenheft vorgesehenen Ausgleichslage zumindest einen aktiven oder passiven Transponder mit einer Beleuchtungsquelle aufweist, welcher ein Licht in die Schicht aus der Glasfolie einkoppelt. Dadurch kann über die Ansicht einer Stirnkante des Verbundkörpers, bis zu welcher sich die Schicht aus der Glasfolie erstreckt, bei der Aktivierung der Beleuchtung eine weitere Sicherheitsprüfung vorgenommen werden.

Eine weitere bevorzugte Ausgestaltung des Sicherheitsdokumentes sieht vor, dass die Schicht aus der Glasfolie als eine Kernschicht oder eine Ausgleichslage zwischen dem Vorderseitenheft und dem Rückseitenheft vorgesehen ist. Ein solcher Aufbau ermöglicht, dass die Kernschicht oder Ausgleichslage auch eine stärkere Schichtdicke aufweisen kann.

Des Weiteren kann vorgesehen sein, dass die Schicht aus der Glasfolie transparent oder transluzent ausgebildet ist. Insbesondere bei dem Positionieren dieser Schicht nahe zu einer Außenseite des Vorderseitenheftes und/oder des Rückseitenheftes kann dadurch ein weiteres Sicherheitsmerkmal geschaffen werden.

Gemäß einer weiteren alternativen Ausführungsform des Sicherheitsdokumentes kann vorgesehen sein, dass die zumindest eine Schicht aus der Glasfolie gegenüber zumindest einer Stirnkante des Verbundkörpers nach innen zurückversetzt ist und dieser entstehende Freiraum durch die zumindest eine Schicht mit einem davon abweichenden Material ausgefüllt ist. Dadurch ist der Aufbau dieses Sicherheitsdokumentes von außen nicht ersichtlich.

Die zumindest eine Schicht aus der Glasfolie kann bevorzugt zumindest eine Sollbruchstelle aufweisen. Dadurch wird ermöglicht, dass eine Manipulation einer benachbarten, unmittelbar mit der Schicht aus der Glasfolie verbundenen weiteren Schicht eine Zerstörung der Glasfolie zur Folge hätte und somit die Manipulation offensichtlich wird.

Eine weitere bevorzugte Ausgestaltung der Erfindung sieht vor, dass die Schicht aus der Glasfolie ein- oder beidseitig chemisch vorgespannt ist. Dadurch kann bei einem Manipulationsversuch durch Abtragen einzelner Schichten eine Veränderung in der ebenen Ausrichtung des Verbundkörpers gegeben sein, welche einen Indikator für eine Fälschung bildet.

Die zumindest eine von der Schicht aus der Glasfolie abweichende Schicht besteht beispielsweise aus einer oder mehreren Kunststoffen, insbesondere aus Polycarbonat (PC), ganz besonders Bisphenol-A-Polycarbonat, Carboxy-modifziertem PC, Polyethylenterephthalat (PET), dessen Derivaten wie glykolmodifiziertem PET (PETG), Carboxy-modifiziertem PET, Polyethylennaphthalat (PEN), Polyvinylchlorid (PVC), Polyvinylbutyral (PVB), Polymethylmethacrylat (PMMA), Polyimid (PI) Polyvinylalkohol (PVA), Polystyrol (PS), Polyvinylphenol (PVP), Polypropylen (PP), Polyethylen (PE), thermoplastischen Elastomeren (TPE), insbesondere thermoplastischem Polyurethan (TPU), Acrylnitril-Butadien-Styrol-Copolymer (ABS) und/oder deren Derivaten, oder aus Papier und/oder Pappe oder aus einer Mischung der vorgenannten Materialien.

Bevorzugt weist die Schicht aus Glasfolie einen Brechungsindex von größer als 1,6 auf. Dadurch wird beispielsweise bei der Kombination der Schicht aus Glasfolie und einer Polycarbonatschicht eine Totalreflexion innerhalb der Glasfolie sichergestellt. Eine Polycarbonatschicht weist beispielsweise einen Brechungsindex von 1,585 auf.

Die der Erfindung zugrundliegende Aufgabe wird des Weiteren durch ein Verfahren nach Anspruch 13 gelöst. Dadurch kann Licht in die Glasschicht von außen eingekoppelt und eine Sicherheitsprüfung durchgeführt werden. Das Licht kann dann an einem anderen bis zu einem äußeren Rand des Verbundes sich erstrecken, an der Stirnkante austreten oder über das Auskoppelfenster.

Bevorzugt kann die Glasfolie mindestens eine aufgeraute Oberfläche aufweisen, die den Verbund mit mindestens einer weiteren Schicht aus einem von der Glasfolie abweichenden Material verbessert.

Bevorzugt ist vorgesehen, dass die zumindest eine Schicht aus der Glasfolie als Bandmaterial, insbesondere als Glasrolle, bereitgestellt wird und gemeinsam mit der zumindest einen weiteren Schicht einer Laminationsvorrichtung zugeführt wird. Dadurch kann in einem kontinuierlichen Prozess ein bahnförmiger Verbundkörper hergestellt werden. Dadurch wird die Produktivität erhöht.

Des Weiteren ist bevorzugt vorgesehen, dass der aus der Laminationsvorrichtung herausgeführte Verbundkörper in Einzelnutzen geschnitten wird. In Abhängigkeit der gewünschten Formate und Größen kann der Zuschnitt für die Einzelnutzen ausgebildet werden.

Bevorzugt ist vorgesehen, dass das Sicherheitselement gemäß einer der vorbeschriebenen Ausführungsformen für mehrere Verwendungen vorgesehen sein kann, wie beispielsweise als eine Datenseite für ein buchartiges Wert- und/oder Sicherheitsdokument, als Reisepass, als ein ID-Dokument, insbesondere in einem ID-1- oder ID-3-Format, als Scheckkarte, Visa-Karte, Führerschein, Zugangskontrollausweis, Visum, Geschenk- oder Einkaufskarte oder als sonstiger Berechtigungsnachweis.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
Figur 1 eine perspektivische Ansicht auf eine erste Ausführungsform eines Sicherheitsdokumentes,
Figur 2 eine perspektivische Ansicht einer alternativen Ausführungsform des Sicherheitsdokumentes zu Figur 1,
Figur 3 eine perspektivische Ansicht auf eine Schicht oder eine Ausgleichslage des Sicherheitsdokumentes gemäß Figur 1 oder 2,
Figur 4 eine perspektivische Ansicht auf ein buchartiges Dokument mit einem Sicherheitsdokument als Datenseite,
Figur 5 eine schematische Draufsicht auf die Datenseite gemäß Figur 4,
Figur 6 eine schematische Seitenansicht der Datenseite gemäß Figur 5 und
Figur 7 eine schematische Seitenansicht einer alternativen Ausführungsform der Datenseite zu Figur 6.

In Figur 1 ist perspektivisch eine erste Ausführungsform eines Sicherheitsdokumentes 1 dargestellt. Dieses Sicherheitsdokument 1 weist beispielsweise ein ID-1-Format auf. Solche ID-1-Formate werden eingesetzt bei Scheckkarten, Visa-Karten, Telefonkarten, Führerscheinen, Krankenversicherungskarten und/oder sonstigen Berechtigungsausweisen. Alternativ kann das Sicherheitsdokument 1 ein ID-3-Format oder weitere Formate umfassen. Das Sicherheitsdokument 1 umfasst ein Vorderseitenheft 2 und Rückseitenheft 3, die miteinander zu einem Verbundkörper 4 verbunden sind. Dies kann durch Verkleben oder Laminieren erfolgen. Das Vorderseitenheft 2 weist zumindest eine Schicht 5, 6, 7 und das Rückseitenheft 3 weist zumindest eine Schicht 8, 9, 10 auf. Im Ausführungsbeispiel ist vorteilhafterweise eine symmetrische Anzahl der Schichten für das Vorderseitenheft 2 und Rückseitenheft 3 vorgesehen. Beispielsweise weist das Vorderseitenheft 2 eine äußere Schutzschicht 7 auf. Diese äußere Schutzschicht 7 ist mit einer Schicht 6 aus einer Glasfolie verbunden. Die weitere Schicht 5 besteht vorteilhafterweise aus einem Material abweichend zu der Schicht 6 aus der Glasfolie, wie beispielsweise Kunststoff, Papier, Pappe oder einer Mischung aus mehreren der vorgenannten Materialien.

Das Rückseitenheft 3 kann in diesem Ausführungsbeispiel einen analogen Aufbau aufweisen. An einer unteren Außenseite ist eine Schutzschicht 10 vorgesehen. Die Schicht 9 ist aus einer Glasfolie gebildet, und die Schicht 8 besteht aus einem Material abweichend zur Schicht aus der Glasfolie, wie beispielsweise Kunststoff, Papier, Pappe oder einer Mischung aus mehreren der vorgenannten Materialien.

Die einzelnen Schichten des Vorderseitenheftes 2 und Rückseitenheftes 3 können in der Dicke zwischen 25 und 300 µm liegen, insbesondere zwischen 50 und 100 µm.

Bei einem in der Anzahl der Schichten reduzierten Aufbau des Sicherheitsdokumentes 1 kann das Vorderseitenheft 2 aus nur einer Schicht 5, 6, 7 und das Rückseitenheft 3 aus nur einer Schicht 8, 9, 10 ausgebildet sein. Der Aufbau und die Anordnung der Schichten zueinander können am jeweiligen Anwendungsfall angepasst sein und sind vorstehend nur beispielhaft beschrieben.

Die Schicht 6, 9 besteht aus einer Glasfolie. Diese Glasfolie kann aus einem Glas, wie beispielsweise aus Borosilikaten und/oder Aluminium-Borosilikaten, bestehen. Bevorzugt ist diese Schicht 6, 9 als eine sogenannte Dünnstglasschicht ausgebildet. Als Dünnstgläser werden Gläser mit einer Dicke unterhalb von ca. 300 µm bezeichnet, welche sich aufgrund der geringen Dicke ähnlich wie Glasfaser durchbiegen und sogar zu einer Glasrolle aufwickeln lassen. Solche Dünnstgläser können mit weiteren Schichten aus davon abweichenden Materialien, wie beispielsweise Kunststoffen, Papier und/oder Pappe, zu einem Verbundkörper verbunden werden. Solche Glasfolien weisen eine Glasübergangstemperatur Tg von ca. 500 °C bis 750 °C auf. Diese Glasfolie ist zwar biegefähig, jedoch spröde ausgebildet.

Die zumindest eine weitere Schicht 5, 7 des Vorderseitenheftes 2 und/oder zumindest eine weitere Schicht 8, 10 des Rückseitenheftes 3 kann aus einem oder mehreren Kunststoffen (Polymeren) hergestellt sein. Als äußere Schichten 7, 10 können insbesondere Schutzschichten oder sogenannte Overlay-Folien vorgesehen sein. Diese sind beispielsweise transparent und vorzugsweise farblos und weisen eine hohe Abriebsfestigkeit auf.

Das Sicherheitsdokument 1 weist an einer Außenseite Personalisierungsdaten 22 auf. Ergänzend können ein Bild 19 oder weitere Symbole, Embleme oder dergleichen vorgesehen sein. Bei einem Sicherheitsdokument 1 kann des Weiteren auch eine ICAO-Zone 21 vorgesehen sein. Dieses Bild 19, die ICAO-Zone 21 und/oder die Personalisierungsdaten 22 können in dem Vorderseitenheft 2 eingebracht werden. Alternativ können diese auch auf dem Rückseitenheft 3 oder auf dem Vorder- und Rückseitenheft 2, 3 oder teils auf dem Vorderseitenheft 2 und teils auf dem Rückseitenheft 3 aufgebracht sein. In Abhängigkeit der Anzahl der Schichten sowie der Auswahl der Schichten können diese in verschiedenen Ausprägungen eingebracht sein. Bei dem beispielhaften Aufbau können die Daten und Informationen in der Schicht 6 aus der Glasfolie auf der Schicht 5 aus einem davon abweichenden Material oder in beiden Schichten vollständig oder jeweils in Teilen eingebracht sein. Die Schicht 7 kann bei diesem Ausführungsbeispiel als Overlay-Folie oder Schutzfolie ausgebildet sein. Auch kann in dieser Schicht 7 ein Teil der Informationen oder ganze Informationen eingebracht werden. Analoges gilt auch für das Rückseitenheft 3.

Im Sicherheitsdokument 1 gemäß Figur 1 ist beispielhaft vorgesehen, dass sich die Schichten des Vorderseitenheftes 2 und Rückseitenheftes 3 über das gesamte Format des Verbundkörpers 4 erstrecken. Dadurch wird eine umlaufende Stirnkante 35 gebildet, wobei jede Schicht sich bis zur Stirnkante 35 erstreckt. Die zumindest eine als Glasfolie ausgebildete Schicht 6, 9 kann von außen sichtbar sein und/oder durchleuchtet werden. Dadurch wird ein zusätzliches Sicherheitselement gebildet.

Alternativ kann vorgesehen sein, dass die Schicht 6, 9 aus Glasfolie sich nur abschnittsweise mit einer Stirnkante 35 bis zur Außenseite des Verbundkörpers 4 erstreckt. Beispielsweise kann vorgesehen sein, dass ein Teil einer Stirnkante 35 an einer Längsseite vorgesehen ist und ein weiterer Teil der Stirnseite 35 an einer Schmalseite und/oder einer gegenüberliegenden Längsseite. Dadurch kann eine Art Lichtkanal geschaffen werden. Sofern an einem Abschnitt der Stirnkante 35 Licht eingekoppelt wird, wird dieses Licht entlang der Lichtkanäle transportiert und an anderen Stellen ausgekoppelt. Hierfür kann eine beliebige Anzahl oder ein beliebiges Muster vorgesehen sein, wodurch wiederum ein Sicherheitsmerkmal gebildet ist.

Auch kann die Stirnkante 35 selbst ein Sicherheitsmerkmal aufweisen, in dem diese beispielsweise eine Einkerbung oder eine Ausnehmung aufweist. Diese Einkerbung oder Ausnehmung kann auch mit einem weiteren lichtbrechenden Material gefüllt sein. Des Weiteren kann auch vorgesehen sein, dass auf die Stirnkante 35 Symbole aufgebracht werden, beispielsweise Zahlen, Buchstaben, Linien, Bilder oder dergleichen.

In Figur 2 ist eine alternative Ausführungsform des Sicherheitsdokumentes 1 zu Figur 1 dargestellt. Diese Ausführungsform weicht von dem Sicherheitsdokument 1 in Figur 1 dahingehend ab, dass ein unsymmetrischer Aufbau in der Anzahl der Schichten vorgesehen ist. Zwischen dem Vorderseitenheft 2 und dem Rückseitenheft 3 ist eine Kernlage oder Ausgleichslage 28 vorgesehen. Bei der Ausführungsform in Figur 2 ist beispielsweise das Vorderseitenheft 2 mit der Schicht 6 aus der Glasfolie und der Schicht 7 als Schutzschicht versehen. Das Rückseitenheft 3 weist beispielhaft einen analogen Aufbau auf und ist aus der Schicht 9 aus der Glasfolie und der Schutzschicht 10 gebildet. Alternativ kann vorgesehen sein, dass die Anzahl der Schichten für das Vorderseitenheft 2 und das Rückseitenheft 3 voneinander abweichen. Auch kann der Aufbau und die Abfolge der Schichten des Vorderseitenheftes 2 und Rückseitenheftes 3 voneinander abweichen.

Bevorzugt ist unabhängig von den abgewandelten und vorbeschriebenen Ausführungsformen zu dem Sicherheitsdokument 1 gemäß Figur 1 und Figur 2 vorgesehen, dass jedenfalls zumindest eine Schicht 6, 9 aus der Glasfolie in dem Sicherheitsdokument 1 vorgesehen ist.

In Figur 3 ist eine schematische Ansicht einer Kernlage oder Ausgleichslage 28 des Sicherheitsdokumentes 1 in Figur 2 dargestellt. Diese Ausgleichslage 28 oder Sicherheitslage kann aus einer oder mehreren Schichten bestehen und weist eine Aussparung 29 auf. In dieser Aussparung kann beispielsweise ein IC-Chip 25 eines Transpondermoduls 24 positioniert sein. Auf der Ausgleichslage 28 kann eine Antenne 26 des Transpondermoduls 24 aufgebracht sein. Dieser IC-Chip 25 kann eine Beleuchtungsquelle 27 aufweisen. Sofern die Ausgleichslage 28 aus einer Schicht 6, 9 aus Glasfolie gebildet ist oder eine Schicht 6, 9 aus der Glasfolie umfasst, kann ein Licht der Beleuchtungsquelle 27 unmittelbar eingekoppelt werden. Sofern die Kern- oder Ausgleichslage 28 aus mehreren Schichten besteht, wie beispielsweise einer Schicht 5, 8 aus Kunststoff, die ein- oder beidseitig mit einer Schicht 6, 9 aus der Glasfolie verbunden ist, kann ebenfalls ein- oder beidseitig ein Licht durch die Beleuchtungsquelle 27 eingekoppelt sein. Sofern sich die Schicht 6, 9 aus der Glasfolie bis zumindest einer Stirnkante 35 des Sicherheitsdokuments 1 erstreckt, kann durch diese Beleuchtungsquelle 27 ein zusätzliches Sicherheitsmerkmal gebildet sein, da das eingekoppelte Licht an der Stirnkante 35 austritt und von außen sichtbar ist. Bei einer möglichen Manipulation kann die Glasfolie aufgrund deren Sprödigkeit brechen, wodurch eine Beeinträchtigung des Lichtaustritts zur zumindest einen Stirnkante 35 gegeben ist.

Eine weitere alternative Ausführungsform sieht vor, dass in einer Erstreckungsebene der Schicht 6, 9 aus Glas, an welche mit einer weiteren Schicht mit einem davon abweichenden Material angebunden wird, ein Auskoppelfester 38 vorgesehen sein kann. Dieses Auskoppelfenster ist bei der Schicht 6, 9 aus Glas beispielsweise durch eine Aufrauhung gebildet. Dadurch findet in diesem Bereich der Aufrauhung keine Totalreflexion des eingekoppelten Lichts in der Glasfolie statt. Vielmehr kann das Licht an dieser Stelle oder diesem Bereich austreten. Bevorzugt ist die daran angrenzende Schicht 6, 9 oder äußere Schicht zumindest im Bereich der darunterliegenden Auskoppelfenster 38 transparent ausgebildet, so dass das durch das Auskoppelfenster 38 ausgekoppelte Licht sichtbar wird. Beispielsweise kann auch die Ausgleichslage 28 ein Auskoppelfenster 38 und die darüber liegende Schicht 6, 9 aus der Glasfolie ebenso ein solches Auskoppelfenster 38 aufweisen, die teils oder vollständig deckungsgleich übereinanderliegen. Sofern im jeweiligen Auskoppelfenster 38 wiederum Sicherheitsmerkmale eingebracht sind, können diese auch übereinanderliegend oder aneinandergrenzend zur Bildung eines gemeinsamen Sicherheitsmerkmals vorgesehen sein.

In Figur 4 ist ein buchartiges Dokument 11 perspektivisch dargestellt. Bei diesem buchartigen Dokument 11 handelt es sich beispielsweise um ein Identifikationsdokument wie einen Reisepass. Das Dokument 11 umfasst beispielsweise einen Bucheinband 12. Auf einer Innenseite des Bucheinbandes 12 kann ein Vorsatz 14 vorgesehen sein, der am Bucheinband 12 befestigt ist. Über eine Naht 16 sind eine Datenseite 17 und eine oder mehrere Innenseiten 18 miteinander zu einem Buchblock 15 verbunden. Die Datenseite 17 kann das Sicherheitsdokument bilden. Sofern ein Bucheinband 12 und insbesondere der Vorsatz 14 vorgesehen sind, kann dieser Vorsatz 14 oder dieser Vorsatz 14 zusammen mit dem Bucheinband 12 auch mit der Naht 16 zum Buchblock 15 verbunden sein. Die Innenseiten 18 des buchartigen Dokuments 11 können beispielsweise zur Aufnahme von Visa, Stempeln oder sonstigen Eintragungen dienen. Die Datenseite 17 besteht aus einem Datenträger 20 und einer daran befestigten Lasche 23. Die Datenseite 17, insbesondere der Datenträger 20, kann beispielsweise gemäß dem ICAO-Standard, insbesondere gemäß ICAO Doc 9303, 7. Auflage, ausgebildet sein und ein Bild 19 des Dokumenteninhabers, eine OCR-lesbare ICAO- Zone 21 (auch "Maschinenlesbare Zone" oder engl. "Machine Readable Zone", MRZ, genannt) sowie weitere Personalisierdaten 22 umfassen. Die Personalisierdaten 22 sind innerhalb des Datenträgers 20 vorgesehen. Die Lasche 23 des Datenträgers 20 erstreckt sich über die Naht 16 hinweg. Diese Lasche 23 umfasst auch einen Nahtbereich, in dem die Naht 16 gebildet ist. Zusätzlich oder alternativ kann zur Naht 16 noch eine Klebe-und/oder Schweißverbindung vorgesehen sein, um die Lasche 23 in das buchartige Dokument 11, insbesondere den Buchblock 15, einzubinden.

In Figur 5 ist schematisch eine Draufsicht auf die Datenseite 17 dargestellt. Der Datenträger 20 kann beispielsweise ein Transpondermodul 24 umfassen, welches einen IC-Chip 25 sowie eine Antenne 26 umfasst. Darüber hinaus oder alternativ können weitere elektronische und/oder sonstige Sicherheitselemente, insbesondere diffraktive Sicherheitselemente, ein- und/oder aufgebracht werden.

Die Lasche 23 ist unter Bildung eines Überlappungsbereichs 30 mit dem Datenträger 20 verbunden. Die Lasche 23 umfasst ein gewebeförmiges Bandmaterial, welches vorzugsweise durch Schweißen mit einer äußersten Schicht oder Lage des Datenträgers 20 verbunden ist. Insbesondere kann die Lasche 23 aus dem gewebeförmigen Bandmaterial, vorzugsweise einem PET-Gewebe, bestehen. Hinsichtlich der Anbindung der Lasche 23 des gewebeförmigen Bandmaterials für die Lasche 23 als auch des Datenträgers 20 sowie dem Aufbau des Datenträgers 20 wird vollumfänglich auf die DE 10 2012 213 913 A1 Bezug genommen.

Die Datenseite 17 kann im Aufbau einer der vorbeschriebenen Ausführungsformen des Sicherheitsdokumentes 1 gemäß Figur 1 oder 2 entsprechen.

In Figur 6 ist ein schematischer Aufbau der einzelnen Schichten der Datenseite 17 mit der Lasche 23 dargestellt. Bei dieser Ausführungsform ist vorgesehen, dass die Lasche 23 beispielsweise zwischen dem Vorderseitenheft 2 und dem Rückseitenheft 3 eingebracht ist. Die Ausgleichs- oder Kernlage 28 ist beispielsweise zurückversetzt, so dass in dem dadurch entstehenden Freiraum die Lasche 23 eingebracht werden kann.

Alternativ kann auch vorgesehen sein, dass die Lasche 23 zwischen zwei Schichten des Vorderseitenheftes 2 oder zwischen zwei Schichten des Rückseitenheftes 3 eingebunden ist.

In Figur 7 ist eine alternative Ausführungsform zur Figur 6 dargestellt. Beispielsweise besteht der Datenträger 20 aus einem Vorderseitenheft 2, welches eine Schicht 6 aus der Glasfolie und eine Schutzschicht 7 umfasst. Das Rückseitenheft 3 besteht beispielsweise nur aus einer Schicht, die beispielsweise abweichend von der Schicht 9 aus der Glasfolie oder aus einer Schutzschicht 10 besteht. Die Schutzschicht 7 an dem Vorderseitenheft 2 kann zurückversetzt sein, so dass die Lasche 23 unmittelbar auf der Schicht 6 aus der Glasschicht aufliegt und mit dieser verbunden wird. Vorteilhafterweise schließt die Lasche 23 bündig an die Schutzschicht 7 an. Vorteilhafterweise bilden diese eine gemeinsame Ebene bezüglich deren Seiten.

**Bezugszahlenliste**

| | | | |
|---|---|---|---|
| 1. | Sicherheitsdokument | 28. | Ausgleichslage |
| 2. | Vorderseitenheft | 29. | Aussparung |
| 3. | Rückseitenheft | 30. | Überlappungsbereich |
| 4. | Verbundkörper | 31. | Herausragender Bereich |
| 5. | Schicht aus Kunststoff | 32. | |
| 6. | Schicht aus Glasfolie | 34. | |
| 7. | Schutzschicht | 35. | Stirnkante |
| 8. | Schicht aus Kunststoff | 36. | |
| 9. | Schicht aus Glasfolie | 37. | |
| 10. | Schutzschicht | 38. | Auskoppelfenster |
| 11. | Buchartiges Dokument | 39. | |
| 12. | Bucheinband | 40. | |
| 14. | Vorsatz | 41. | |
| 15. | Buchblock | 42. | |
| 16. | Naht | 43. | |
| 17. | Datenseite | 44. | |
| 18. | Innenseite | 45. | |
| 19. | Bild | 46. | |
| 20. | Datenträger | 47. | |
| 21. | ICAO-Zone | 48. | |
| 22. | Personalisierdaten | 49. | |
| 23. | Lasche | 50. | |
| 24. | Transpondermodul | 60. | |
| 25. | IC-Chip | 61. | |
| 26. | Antenne | 62. | |
| 27. | Beleuchtungsquelle | 63. | |

## Patentansprüche

1. Sicherheitsdokument mit einem Verbundköper (4) aus einem Vorderseitenheft (2), welches zumindest eine Schicht (5, 6, 7) aufweist und einem Rückseitenheft (3), welches zumindest eine Schicht (8, 9, 10) aufweist,
- wobei zumindest eine Schicht (6, 9) des Vorderseitenheftes (2) und/oder des Rückseitenheftes (3) aus einer Glasfolie besteht,
- und zumindest eine weitere Schicht (5, 7; 8, 10) des Vorderseitenheftes (2) und des Rückseitenheftes (3) je aus einem von der Schicht (6, 9) aus der Glasfolie abweichenden Material besteht und
- die zumindest eine Schicht (6, 9) aus Glasfolie und die zumindest eine davon abweichende Schicht (5, 7; 8, 10) des Vorderseitenheftes (2) und/oder Rückseitenheftes (3) zu einem Verbundkörper (4) miteinander verklebt oder laminiert sind, wobei
- die zumindest eine weitere Schicht (5, 7; 8, 10) des Vorderseitenheftes (2) und des Rückseitenheftes (3) je eine äußere Schicht bilden, **dadurch gekennzeichnet,**
- **dass** die zumindest eine Schicht (6, 9) aus Glasfolie sich mit einer Stirnkante (35) zumindest abschnittsweise bis zu einem äußeren Rand des Verbundkörpers (4) erstreckt und/oder in der Erstreckungsebene zumindest ein Auskoppelfenster (38) aufweist.

2. Sicherheitsdokument nach Anspruch 1, **dadurch gekennzeichnet, dass** die Schicht (6, 9) aus Glasfolie einen größeren Brechungsindex als die von der Schicht (6, 9) aus Glasfolie abweichende zumindest eine weitere Schicht (5, 7; 8, 10) aufweist.

3. Sicherheitsdokument nach Anspruch 3, **dadurch gekennzeichnet, dass** an der Stirnkante (35) und/oder in dem Auskoppelfenster (38) der zumindest einen Schicht (6, 9) aus Glasfolie zumindest eine Struktur, insbesondere ein Sicherheitselement, eingebracht ist.

4. Sicherheitsdokument nach Anspruch 1, **dadurch gekennzeichnet, dass** die Schicht (6, 9) aus der Glasfolie als Dünnstglasschicht mit einer Dicke von weniger als 300 µm, insbesondere mit einer Dicke von weniger als 100 µm, ausgebildet ist.

5. Sicherheitsdokument nach einem der vorhergehenden Ansprüche, **dadurch gekennzeichnet, dass** die Schicht (6, 9) aus Glasfolie ein oder mehrere Durchbrechungen aufweist.

6. Sicherheitsdokument nach einem der vorhergehenden Ansprüche, **dadurch gekennzeichnet, dass** die Schicht (6, 9) aus Glasfolie zumindest einseitig mit einer dielektrischen oder metallischen Beschichtung teilweise oder vollständig beschichtet ist oder zumindest teilweise eine Aufrauhung aufweist, und vorzugsweise die Beschichtung auf der Schicht (6, 9) aus Glasfolie zumindest ein mit einer Belichtung eingebrachtes Sicherheitselement aufweist und/oder vorzugsweise in die Schicht (6, 9) aus Glasfolie und/oder der auf die Schicht (6, 9) aus Glasfolie aufgebrachten Beschichtung sowie in die zumindest eine weitere mit der Glasfolie verbundene Schicht (5, 7; 8, 10) zumindest ein Sicherheitsmerkmal eingebracht wird, wobei Teile des Sicherheitsmerkmals in die Schicht (6, 9) aus der Glasfolie und/oder in die Beschichtung auf der Schicht (6, 9) aus Glasfolie sowie Teile des Sicherheitsmerkmals in die zumindest eine weitere Schicht (5, 7; 8, 10) eingebracht ist.

7. Sicherheitsdokument nach einem der vorhergehenden Ansprüche, **dadurch gekennzeichnet, dass** in dem Vorderseitenheft (2) und/oder dem Rückseitenheft (3) und/oder in einer zwischen dem Vorderseitenheft (2) und dem Rückseitenheft (3) vorgesehenen Ausgleichslage (28) zumindest ein aktives oder passives Transpondermodul (24) mit einer Beleuchtungsquelle (27) vorgesehen ist, welche ein Licht in die Schicht (6, 9) aus der Glasfolie einkoppelt.

8. Sicherheitsdokument nach einem der vorhergehenden Ansprüche, **dadurch gekennzeichnet, dass** die Schicht (6, 9) aus der Glasfolie als eine Kernschicht oder Ausgleichslage (28) zwischen dem Vorderseitenheft (2) und Rückseitenheft (3) vorgesehen ist.

9. Sicherheitsdokument nach einem der vorhergehenden Ansprüche, **dadurch gekennzeichnet, dass** die Schicht (6, 9) aus der Glasfolie transparent oder transluzent ausgebildet ist.

10. Sicherheitsdokument nach einem der vorhergehenden Ansprüche, **dadurch gekennzeichnet, dass** die zumindest eine Schicht (6, 9) aus der Glasfolie gegenüber zumindest einer Stirnkante (35) des Verbundkörpers (4) nach innen zurückversetzt ist und dieser Freiraum durch die zumindest eine Schicht (5, 7; 8, 10) mit einem davon abweichenden Material oder einer Lasche (23) zur Anbindung einer Datenseite (17) in einen Buchblock (15) für ein buchartiges Dokument (11) ausgefüllt ist.

11. Sicherheitsdokument nach einem der vorhergehenden Ansprüche, **dadurch gekennzeichnet, dass** in die zumindest eine Schicht (6, 9) aus Glasfolie zumindest eine Sollbruchstelle eingebracht ist.

12. Sicherheitsdokument nach einem der vorhergehenden Ansprüche, **dadurch gekennzeichnet, dass** die Schicht (6, 9) aus der Glasfolie zumindest ein- oder beidseitig chemisch vorgespannt ist und/oder eine aufgeraute Oberfläche aufweist.

13. Verfahren zur Herstellung eines Sicherheitsdokumentes, insbesondere nach einem der Ansprüche 1 bis 12,
- bei dem ein Vorderseitenheft (2) bereitgestellt wird, welches zumindest eine Schicht (5, 6, 7) umfasst,
- bei dem ein Rückseitenheft (3) bereitgestellt wird, welches zumindest eine Schicht (8, 9, 10) umfasst,
- bei dem das Vorderseitenheft (2) und das Rückseitenheft (3) zu einem Stapel zusammengeführt und miteinander verbunden werden,
- bei dem für das Vorderseitenheft (2) und/oder für das Rückseitenheft (3) zumindest eine Schicht (6, 9) aus einer Glasfolie bereitgestellt wird,
- bei dem zumindest eine weitere Schicht (5, 7; 8, 10) des Vorderseitenheftes und des Rückseitenheftes je aus einem von der Glasfolie abweichenden Material bereitgestellt wird und
- bei dem die zumindest eine Schicht (6, 9) aus der Glasfolie und die zumindest eine weitere davon abweichende Schicht (5, 7; 8, 10) zu einem Verbundkörper (4) verklebt oder laminiert werden, wobei
- die zumindest eine weitere Schicht (5, 7; 8, 10) aus einem von der Glasfolie abweichenden Material des Vorderseitenhefts (2) und des Rückseitenhefts (3) je als eine äußere Schicht zur Schicht (6, 9) aus Glasfolie aufgebracht werden, **dadurch gekennzeichnet,**
- **dass** die zumindest eine Schicht (6, 9) aus Glasfolie an zumindest einer Stirnkante (35) zumindest abschnittsweise bis zum äußeren Rand des Verbundkörpers ausgebildet wird und/oder in der Erstreckungsebene zumindest ein Auskoppelfenster (38) eingebracht wird.

14. Verfahren nach Anspruch 13, **dadurch gekennzeichnet, dass** die zumindest eine Schicht (6, 9) aus der Glasfolie als Bandmaterial bereitgestellt, insbesondere als Glasrolle bereitgestellt wird, und gemeinsam mit der zumindest einen weiteren Schicht (5, 7; 8, 10) einer Laminationsvorrichtung zugeführt werden und vorzugsweise der aus der Laminationsvorrichtung herausgeführte Verbundkörper (4) in Einzelnutzen geschnitten wird.

15. Verwendung des Sicherheitsdokumentes (1) nach einem der Ansprüche 1 bis 12 als eine Datenseite (17) für ein buchartiges Wert- und/oder Sicherheitsdokument (11), einen Reisepass, ein ID-Dokument, insbesondere im ID-1- oder ID-3-Format, eine Scheckkarte, eine Visa-Karte, einen Personalausweis, einen Führerschein, einen Zugangskontrollausweis, ein Visum, eine Geschenk-oder Einkaufskarte oder sonstige Berechtigungsnachweise.

## Claims

1. A security document including a composite body (4) made of a front-side booklet (2) which has at least one layer (5, 6, 7) and a rear-side booklet (3) which has at least one layer (8, 9, 10),
- with at least one layer (6, 9) of the front-side booklet (2) and/or of the rear-side booklet (3) being made of a glass foil,
- and with at least one further layer (5, 7; 8, 10) of the front-side booklet (2) and of the rear-side booklet (3) being respectively made of a material other than the glass foil layer (6, 9), and
- and with the at least one glass foil layer (6, 9) and the at least one other layer (5, 7; 8, 10) of the front-side booklet (2) and/or the rear-side booklet (3) being adhered together, or laminated together, so as to form a composite body (4),
- with the at least one further layer (5, 7; 8, 10) of the front-side booklet (2) and of the rear-side booklet (3) forming respectively an outer layer, **characterised in that**
- the at least one glass foil layer (6, 9) has a front edge (35) extending at least sectionwise up to an outer edge of the composite body (4) and/or has at least one coupling-out window (38) placed in its extension plane.

2. The security document as claimed in claim 1, **characterised in that** the glass foil layer (6, 9) has a higher index of refraction than the at least one further layer (5, 7; 8, 10) other than the glass foil layer (6, 9) .

3. The security document as claimed in claim 3, **characterised in that** at least one structure, in particular a security element, has been inserted on the front edge (35) and/or in the coupling-out window (38) of the at least one glass foil layer (6, 9) .

4. The security document as claimed in claim 1, **characterised in that** the glass foil layer (6, 9) is realised in the form of an ultra-thin glass layer having a thickness of less than 300 µm, in particular a thickness of less than 100 µm.

5. The security document as claimed in any of the preceding claims, **characterised in that** the glass foil layer (6, 9) has one or several apertures.

6. The security document as claimed in any of the preceding claims, **characterised in that** the glass foil layer (6, 9) is, partially or all-over, coated on at least one side with a dielectric or metallic coating, or has a roughening formed at least partially thereon, and **in that** preferably the coating provided on the glass foil layer (6, 9) has at least one security element formed therein by means of exposure to light and/or **in that** at least one security feature is preferably introduced into the glass foil layer (6, 9) and/or into the coating applied on said glass foil layer (6, 9) and into the at least one further layer (5, 7; 8, 10) connected to the glass foil, with parts of the security feature being formed in the glass foil layer (6, 9) and/or in the coating provided on said glass foil layer (6, 9), and parts of said security feature being formed in the at least one further layer (5, 7; 8,10).

7. The security document as claimed in any of the preceding claims, **characterised in that** at least one active or passive transponder module (24) having a lighting source (27) is provided in the front-side booklet (2) and/or in the rear-side booklet (3) and/or in a compensation layer (28) provided between the front-side booklet (2) and the rear-side booklet (3), which lighting source couples light into the glass foil layer (6, 9).

8. The security document as claimed in any of the preceding claims, **characterised in that** the glass foil layer (6, 9) is provided as a core layer or compensation layer (28) formed between the front-side booklet (2) and the rear-side booklet (3).

9. The security document as claimed in any of the preceding claims, **characterised in that** the glass foil layer (6, 9) is transparent or translucent.

10. The security document as claimed in any of the preceding claims, **characterised in that** the at least one glass foil layer (6, 9) is recessed inwardly with respect to at least one front edge (35) of the composite body (4) and **in that** the resulting empty space is filled by the at least one layer (5, 7; 8, 10) consisting of a material other than glass foil or by a tab (23) provided for incorporating a data page (17) into a book block (15) for a book-like document (11).

11. The security document as claimed in any of the preceding claims, **characterised in that** the glass foil layer (6, 9) has at least one breaking point formed therein.

12. The security document as claimed in any of the preceding claims, **characterised in that** the glass foil layer (6, 9) is chemically tempered and/or has a roughened surface on one side or on both sides thereof.

13. A method for producing a security document, in particular as claimed in any one of claims 1 to 12,
- in which a front-side booklet (2) is provided which comprises at least one layer (5, 6, 7),
- in which a rear-side booklet (3) is provided which comprises at least one layer (8, 9, 10),
- in which said front-side booklet (2) and said rear-side booklet (3) are brought together into a stack and are interconnected,
- in which at least one layer (6, 9) made of a glass foil is provided respectively for the front-side booklet (2) and/or for the rear-side booklet (3),
- in which at least one further layer (5, 7; 8, 10) of the front-side booklet and of the rear-side booklet, respectively, is provided and is formed of a material other than the glass foil, and
- in which the at least one glass foil layer (6, 9) and the at least one further, other layer (5, 7; 8, 10) are adhered together, or laminated together, so as to form a composite body (4),
- with the at least one further layer (5, 7; 8, 10) of the front-side booklet (2) and of the rear-side booklet (3) which is made of a material other than glass foil being applied respectively as an outer layer with respect to the glass foil layer (6, 9), **characterised in that**
- the at least one glass foil layer (6, 9) is being formed, on at least one front edge (35), in a manner so as to extend at least sectionwise up to the outer edge of the composite body and/or **in that** at least one coupling-out window (38) is formed in its extension plane.

14. The method as claimed in claim 13, **characterised in that** the at least one glass foil layer (6, 9) is provided as a tape material, in particular as a glass roll, and, together with the at least one further layer (5, 7; 8, 10), is fed into a laminating device, and **in that** preferably the composite body exiting the laminating device (4) is cut into single copies.

15. A utilisation of the security document (1) as claimed in any one of claims 1 to 12 as a data page (17) for a book-like document of value and/or security document (11), a passport, an ID document, in particular one in the ID 1 format or in the ID 3 format, a cheque card, a Visa card, a national identity document, a driving licence, an access control identity document, a visa, a gift card or shopping card or any other proof of entitlement.

## Revendications

1. Document de sécurité ayant un corps composite (4) constitué d'un cahier de pages avant (2) qui présente au moins une couche (5, 6, 7) et d'un cahier de pages arrière (3) qui présente au moins une couche (8, 9, 10),
- au moins une couche (6, 9) du cahier de pages avant (2) et/ou du cahier de pages arrière (3) étant formée par un film de verre,
- et au moins une autre couche (5, 7; 8, 10) du cahier de pages avant (2) et du cahier de pages arrière (3) étant constituée respectivement d'un matériau autre que celui de la couche (6, 9) formée par le film de verre, et
- ladite au moins une couche (6, 9) en film de verre et ladite au moins une couche en matériau autre (5, 7; 8, 10) du cahier de pages avant (2) et/ou du cahier de pages arrière (3) étant assemblées par collage ou par stratification pour former un corps composite (4),
- ladite au moins une autre couche (5, 7; 8, 10) du cahier de pages avant (2) et du cahier de pages arrière (3) formant respectivement une couche extérieure, **caractérisé en ce que**
- ladite au moins une couche (6, 9) en film de verre présente une arête frontale (35) qui s'étend au moins par sections jusqu'à un bord extérieur du corps composite (4) et/ou présente, dans le plan d'extension, au moins une fenêtre de découplage (38) .

2. Document de sécurité selon la revendication 1, **caractérisé en ce que** la couche (6, 9) en film de verre présente un indice de réfraction plus grand que ladite au moins une autre couche (5, 7; 8, 10) en matériau autre que ladite couche (6, 9) en film de verre.

3. Document de sécurité selon la revendication 3, **caractérisé en ce qu'**au moins une structure, en particulier un élément de sécurité, est réalisée au niveau de l'arête frontale (35) et/ou dans la fenêtre de découplage (38) de ladite au moins une couche (6, 9) en film de verre.

4. Document de sécurité selon la revendication 1, **caractérisé en ce que** la couche (6, 9) en film de verre est réalisée en tant que couche de verre ultra-mince dont l'épaisseur est inférieure à 300 µm, en particulier inférieure à 100 µm.

5. Document de sécurité selon l'une quelconque des revendications précédentes, **caractérisé en ce que** la couche (6, 9) en film de verre présente une ou plusieurs ouvertures.

6. Document de sécurité selon l'une quelconque des revendications précédentes, **caractérisé en ce que** la couche (6, 9) en film de verre est, au moins sur une face, revêtue de manière partielle ou complète par un revêtement diélectrique ou métallique ou présente au moins partiellement une rugosité, et **en ce que** le revêtement prévu sur la couche (6, 9) en film de verre présente de préférence au moins un élément de sécurité réalisé par exposition à la lumière et/ou **en ce qu'**au moins une caractéristique de sécurité est réalisée de préférence dans la couche (6, 9) en film de verre et/ou dans le revêtement appliqué sur ladite couche (6, 9) en film de verre ainsi que dans ladite au moins une autre couche (5, 7; 8, 10) reliée au film de verre, des parties de la caractéristique de sécurité étant réalisées dans la couche (6, 9) en film de verre et/ou dans le revêtement prévu sur ladite couche (6, 9) en film de verre, et des parties de ladite caractéristique de sécurité étant réalisées dans ladite au moins une autre couche (5, 7; 8, 10).

7. Document de sécurité selon l'une quelconque des revendications précédentes, **caractérisé en ce que** dans le cahier de pages avant (2) et/ou dans le cahier de pages arrière (3) et/ou dans une couche de compensation (28) prévue entre le cahier de pages avant (2) et le cahier de pages arrière (3) est prévu au moins un module transpondeur (24) actif ou passif pourvu d'une source d'éclairage (27) qui injecte une lumière dans la couche (6, 9) formée par le film de verre.

8. Document de sécurité selon l'une quelconque des revendications précédentes, **caractérisé en ce que** la couche (6, 9) formée par le film de verre est prévue en tant que couche centrale ou couche de compensation (28) entre le cahier de pages avant (2) et le cahier de pages arrière (3).

9. Document de sécurité selon l'une quelconque des revendications précédentes, **caractérisé en ce que** la couche (6, 9) formée par le film de verre est transparente ou translucide.

10. Document de sécurité selon l'une quelconque des revendications précédentes, **caractérisé en ce que** ladite au moins une couche (6, 9) formée par le film de verre est décalée vers l'intérieur par rapport à au moins une arête frontale (35) du corps composite (4) et que l'espace libre ainsi créé est rempli par ladite au moins une couche (5, 7; 8, 10) constituée d'un matériau autre ou par une patte (23) destinée à insérer une page de données (17) dans un bloc de livret (15) pour un document (11) de type livret.

11. Document de sécurité selon l'une quelconque des revendications précédentes, **caractérisé en ce qu'**au moins un point destiné à la rupture est réalisé dans ladite au moins une couche (6, 9) en film de verre.

12. Document de sécurité selon l'une quelconque des revendications précédentes, **caractérisé en ce que** la couche (6, 9) formée par le film de verre est soumise, au moins sur une ou sur les deux faces, à une trempe chimique et/ou présente une surface rugueuse.

13. Procédé destiné à fabriquer un document de sécurité en particulier selon l'une quelconque des revendications 1 à 12, lors duquel
- est fourni un cahier de pages avant (2) qui comprend au moins une couche (5, 6, 7),
- est fourni un cahier de pages arrière (3) qui comprend au moins une couche (8, 9, 10),
- le cahier de pages avant (2) et le cahier de pages arrière (3) sont réunis et assemblés l'un à l'autre pour former une pile,
- est fournie, pour le cahier de pages avant (2) et/ou le cahier de pages arrière (3), au moins une couche (6, 9) formée par un film de verre,
- au moins une autre couche (5, 7; 8, 10) du cahier de pages avant et du cahier de pages arrière est fournie respectivement en un matériau autre que le film de verre, et
- ladite au moins une couche (6, 9) formée par le film de verre et ladite au moins une autre couche (5, 7; 8, 10) constituée d'un matériau autre sont assemblées par collage ou par stratification pour former un corps composite (4),
- ladite au moins une autre couche (5, 7; 8, 10) en un matériau autre que le film de verre qui est prévue respectivement dans le cahier de pages avant (2) et le cahier de pages arrière (3) est respectivement appliquée en tant que couche extérieure par rapport à la couche (6, 9) en film de verre, **caractérisé en ce que**
- ladite au moins une couche (6, 9) en film de verre est formée, au niveau d'au moins une arête frontale (35), au moins par sections jusqu'au bord extérieur du corps composite et/ou **en ce qu'**au moins une fenêtre de découplage (38) est réalisée dans le plan d'extension.

14. Procédé selon la revendication 13, **caractérisé en ce que** ladite au moins une couche (6, 9) formée par le film de verre est fournie en tant que matériau en bande, en particulier en tant que rouleau de verre, et est amenée conjointement à ladite au moins une autre couche (5, 7; 8, 10) à un dispositif de stratification, et **en ce que** le corps composite (4) qui sort du dispositif de stratification est découpé de préférence en copies individuelles.

15. Utilisation du document de sécurité (1) selon l'une quelconque des revendications 1 à 12 en tant que page de données (17) pour un document de valeur et/ou de sécurité (11) de type livret, un passeport, un document d'identification, en particulier dans le format ID-1 ou ID-3, une carte bancaire, une carte Visa, une carte nationale d'identité, un permis de conduire, une carte d'identité de contrôle d'accès, un visa, une carte cadeau ou d'achat ou autres justificatifs.
